# EUROPÄISCHE PATENTSCHRIFT

(11) **EP 2 852 762 B1**
(45) Veröffentlichungstag und Bekanntmachung des Hinweises auf die Patenterteilung: **31.10.2018**
(21) Anmeldenummer: 13726670.6
(22) Anmeldetag: 09.04.2013
(51) Int. Cl.: F04C 2/18, F04C 15/06, F04C 2/08, F04C 2/12, F04C 13/00, F04C 15/00

(54) **DREHKOLBENPUMPE MIT OPTIMIERTEN EIN- UND AUSLÄSSEN**
ROTARY PISTON PUMP WITH OPTIMISED INLET AND OUTLET
POMPE À PISTONS ROTATIFS DOTÉE D'UNE ENTRÉE ET D'UNE SORTIE OPTIMISÉES

(30) Priorität: 02.05.2012 DE 102012008527
(43) Veröffentlichungstag der Anmeldung: 01.04.2015
(73) Patentinhaber: NETZSCH Pumpen & Systeme GmbH, 95100 Selb (DE)
(72) Erfinder: WEIGL, Stefan, 84453 Mühldorf (DE); DENK, Reinhard, 84453 Mühldorf (DE); KAMAL, Hisham, 84478 Waldkraiburg (DE); STRASSL, Josef, 94315 Straubing (DE); KURZ, Robert, 85609 Aschheim (DE); MURRENHOFF, Bernhard, 84428 Buchbach (DE); BOEHME, Thomas, 84478 Waldkraiburg (DE); HERR, Gunther, 96253 Haarth (DE); KNEIDL, Franz, 84478 Waldkraiburg (DE); TEKNEYAN, Mikael, 84559 Kraiburg am Inn (DE); GRADL, Matthias, 96145 Seßlach (DE); WEBER, Erwin, 81927 München (DE); WILLIS, Roger, 84562 Mettenheim (DE); KERN, Stefan, 83527 Haag (DE); KREIDL, Johann, 84478 Waldkraiburg (DE); VERHOEVEN, Marcel, Hailsham East Sussex BN27 3H (GB)
(86) Internationale Anmeldenummer: PCT/DE2013/100127
(87) Internationale Veröffentlichungsnummer: WO 2013/163987

(56) Entgegenhaltungen:
- WO-A1-93/14314
- DE-A1- 3 427 282
- FR-A1- 2 292 881
- GB-A- 2 101 218

## Beschreibung

Die vorliegende Erfindung betrifft eine Drehkolbenpumpe für die Förderung von Flüssigkeiten und für die Förderung von Feststoffen enthaltenden Flüssigkeiten. Die Drehkolbenpumpe besteht aus einem Pumpengehäuse, welches mit einem Einlass und einem Auslass versehen ist. Das Pumpengehäuse weist eine Auskleidung auf. In dem Pumpengehäuse, beziehungsweise innerhalb der Auskleidung sind mindestens zwei entgegengesetzt rotierende Drehkolben angeordnet, die während ihrer Drehung Pumpenräume ausbilden. Während der Drehbewegung sind die Drehkolben gegeneinander, gegen das Pumpengehäuse und gegen die Auskleidung abgedichtet.

Die deutsche Patentanmeldung DE 10 2006 041 633 A1 offenbart eine Pumpe mit einem aus zwei sich schneidenden Zylinderabschnitten gebildeten Gehäuse, wobei an einander gegenüberliegenden Seiten Einlass- und Auslassöffnungen vorgesehen sind und in jedem Zylinderabschnitt ein um dessen Mittellängsachse drehbarer Läufer angeordnet ist. Die größeren Querachsen der Läufer stehen in wenigstens einer Bewegungsphase jeweils etwa senkrecht zueinander wobei sich die Läufer dichtend aneinander und gegen die Gehäuseinnenwand abwälzen, und die von dem Schnittpunkt der großen Querachsen ausgehenden Mantellinien jedes Läufers in einander entgegengesetzter Richtung schräg zur jeweiligen Mittellängsachse verlaufen. Jeder Läufer umfasst zwei etwa keulenförmige Abschnitte, die an ihrem schmäleren Ende über eine Einschnürung miteinander verbunden sind. Wenn die großen Querachsen der beiden Läufer senkrecht zueinander stehen greift der keulenförmige Abschnitt des einen Läufers in die Einschnürung des anderen Läufers ein und die beiden Läufer wälzen sich dichtend aneinander ab. In jeder Phase der Drehbewegung bilden die beiden Läufer ein sich gleichmäßig vergrößerndes Ansaugvolumen vor der Einlassöffnung und ein sich gleichmäßig verkleinerndes Auslassvolumen vor der Auslassöffnung. Zur Verbesserung der Pumpleistung und Erhöhung der Standfestigkeit ist vorgesehen, dass die als Dichtlinien fungierenden Mantellinien sinusförmig ausgebildet sind.

Im deutschen Gebrauchsmuster DE 20 2009 012 158 U1 ist eine Drehkolbenpumpe zur Förderung eines Feststoffe enthaltenden fluiden Mediums offenbart. Die Pumpe ist mit zwei Drehkolben mit ineinandergreifenden Drehkolbenflügeln und mit jeweils einer Drehachse und einem Außenumfang, wobei die Drehachsen der beiden Drehkolben beabstandet voneinander und parallel zueinander angeordnet sind und sich die Außenumfänge der beiden Drehkolben teilweise überschneiden, und einem Gehäuse mit einer Einlassöffnung und einer Auslassöffnung sowie einer Innen- und einer Außenwandung, wobei die Innenwandung des Gehäuses jeweils einen Abschnitt der Außenumfänge der Drehkolben umschließt und wobei die Drehkolbenpumpe ausgebildet ist, das Medium in einer Förderrichtung von der Einlass- zur Auslassöffnung zu fördern.

Das deutsche Gebrauchsmuster DE 20 2006 020 113 U1 offenbart eine Drehkolbenpumpe für die Förderung von Feststoffen enthaltenen Flüssigkeiten. Dem Gebrauchsmuster liegt die Aufgabe zugrunde, Flüssigkeiten, die Feststoffe enthalten, derart zu pumpen, dass Schäden in der Pumpe, insbesondere an den Drehkolben, verhindert werden. Diese Aufgabe wird durch mindestens eine speziell ausgefertigte Rampe realisiert, durch welche der Einlass optimiert wird. Durch diese Optimierung wird sichergestellt, dass Feststoffe an einer bestimmten Stelle in die Pumpenkammer der Drehkolbenpumpe geleitet werden. Weiterhin wird durch die besondere Gestaltung der Rampen im Ein- und Auslassbereich der Drehkolbenpumpe eine Verringerung der Kavitation erzielt. Um die Verringerung der Kavitation zu erreichen, ist eine Erhöhung des sogenannten Gehäusewinkels zwingend notwendig. Hierbei ist es jedoch ausreichend, dass nur der untere Gehäusehalbwinkel einen Winkel von > 90° aufweist.

Die deutsche Patentschrift DE 94 751 A zeigt ein Kapselgebläse in welchem zwei gegenläufige Kolben bewegt werden, mit welchen Luft verdichtet und einem Auslass zugeführt wird. Das Gebläse ist mit zwei besonderen einzahnigen Walzen ausgestattet, welche je mit einem Förderkolben so zusammenarbeiten, dass jeder Flügel des Förderkolbens unter dichtem Abschluss von der Walze C durchgelassen wird, wodurch sich die Walze C in die folgende Lücke hineinwälzt und die Luft komprimiert, bis der Flügel den Austritt zum Druckraum freigibt.

Die Offenlegungsschrift DE 34 27 282 A1 beschreibt eine Drehkolbenpumpe zur Förderung von Gülle oder dergleichen. Zum Ausgleich von Abnutzungen und zur Spielaufholung ist die Innenwand des Gehäuses bezüglich der Achse des zugehörigen Drehkolbens radial beweglich. Dadurch kann auch ein verhältnismäßig starker Verschleiß am Außenmantel des Drehkolbens aufgeholt werden, so dass die Pumpleistung nicht beeinträchtigt wird.

Der Erfindung liegt die Aufgabe zugrunde, eine Drehkolbenpumpe zu schaffen, mit der eine Förderung weitestgehend ohne Pulsation möglich ist.

Diese Aufgabe wird durch eine Drehkolbenpumpe gelöst, die die Merkmale des Anspruchs 1 umfasst. Weitere vorteilhafte Ausgestaltungen sind den Merkmalen der Unteransprüche zu entnehmen.

Es ist eine Drehkolbenpumpe für die Förderung von Flüssigkeiten und für die Förderung von Feststoffen enthaltenden Flüssigkeiten offenbart. Die Drehkolbenpumpe bestehet aus einem Pumpengehäuse, welches mit einem Einlass und einem Auslass versehen ist. Das Pumpengehäuse weist eine Auskleidung auf. In dem Pumpengehäuse, beziehungsweise innerhalb der Auskleidung sind mindestens zwei entgegengesetzt rotierende Drehkolben angeordnet, die während ihrer Drehung Pumpenräume ausbilden. Während der Drehbewegung sind die Drehkolben gegeneinander und gegen die Auskleidung innerhalb des Pumpengehäuses abgedichtet. In der Auskleidung sind, in jedem Pumpenraum, mindestens zwei Aussparungen angeordnet. Die Aussparungen sind in räumlicher Nähe zum Einlass und/oder zum Auslass angeordnet. Im Bereich des Einlasses und im Bereich des Auslasses können das Pumpengehäuse und/oder die Auskleidung Verstärkungen aufweisen, die zu einer Querschnittsreduzierung führen.

Bei einer besonderen Ausführungsform sind in jedem Pumpenraum vier Aussparungen angeordnet, wobei die Aussparungen immer Paarweise angeordnet sind. In einer weiteren Ausführungsform sind sechs Aussparungen in jedem Pumpenraum vorhanden, wobei die Aussparungen dann jeweils als Trio angeordnet sind. Für den Fachmann geht aus den vorgemachten Ausführungen hervor, dass diese keine abschließende Beschränkung der Erfindung darstellen. Es ist möglich, dass eine Vielzahl von Aussparungen in den Pumpenräumen angeordnet sein können. Es ist weiterhin vorstellbar, in den beiden Pumpenräumen eine verschiedene Anzahl von Aussparungen anzuordnen. Als Pumpenraum bezeichnet der Durchschnittsfachmann den Raum, der sich durch die Rotation der Drehkolben in der Drehkolbenpumpe bildet. Dieser Pumpenraum, beziehungsweise die Pumpenräume, befinden sich zwischen den Drehkolben und dem Pumpengehäuse.

Durch das Öffnen und Schließen der Aussparungen, durch die Drehkolben, ist die Pulsation der Drehkolbenpumpe vermeidbar. Weiterhin sind durch das Öffnen und Schließen der Aussparungen die Druckverhältnisse in den Pumpenräumen sowie im Einlass- und/oder im Auslassbereich veränderbar. Durch diese Druckveränderungen werden die, durch die Pulsation, auftretenden Schläge im Einlass und/oder im Auslass verringert oder ganz vermieden.

Die Aufweitung an den Enden des Einlasses und des Auslassens ermöglicht eine optimierte Strömung des Fördermediums, wobei die optimierte Strömung, in Kombination mit den Aussparungen, eine zusätzliche Verringerung der Pulsation bewirkt. Die Kombination aus Aussparungen und Verstärkung ist derart gestaltet, dass sich beim Betrieb der Drehkolbenpumpe eine optimierte Strömung ergibt, wobei Energieverluste bei der Förderung und Toträume innerhalb der Drehkolbenpumpe nahezu vollständig vermeidbar sind.

Der Abstand der Aussparungen vom Einlass und/oder vom Auslass beträgt das Zwei- bis Fünffache des Querschnitts der Aussparungen. Die Aussparungen können unterschiedliche Querschnitte aufweisen. Zwischen den Aussparungen kann ein Abstand bestehen. Die Tiefe der Aussparungen beträgt mindestens zehn bis dreißig Prozent der Wandstärke der Auskleidung. Die Aussparungen können unterschiedliche Tiefen aufweisen. Außerdem können die Aussparungen im Einlass- und Auslassbereich und in der Mehrfachanordnung unterschiedliche Querschnitte und Tiefen aufweisen. Für den Fachmann ist klar, dass die vorab gemachten Angaben keine abschließende Beschränkung der Erfindung darstellen. Vielmehr verweisen sie auf bevorzugte Ausführungsformen hin. Durch die verschiedene Anzahl und Ausgestaltungen der Aussparungen ist es möglich die Druckverläufe in der Pumpe und somit die Strömungen und die Pulsation unterschiedlich zu verändern oder zu vermeiden.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.

Fig. 1 zeigt einen erfindungsgemäß Drehkolbenpumpe mit geöffnetem Pumpengehäuse.

Die Fig. 2 bis 4 zeigen verschiedene Stellungen der Drehkolben mit Kontakt zur Auskleidung des Pumpengehäuses.

Fig. 5 zeigt eine Auskleidung für eine erfindungsgemäße Drehkolbenpumpe mit zwölf Aussparungen.

**Fig. 1** zeigt eine erfindungsgemäße Drehkolbenpumpe 10 mit geöffnetem Pumpengehäuse 12. Die Drehkolbenpumpe 10 besteht aus einem Pumpengehäuse 12, welches mit einem Einlass 14 und einem Auslass 16 versehen ist. In das Pumpengehäuse 12 ist eine Auskleidung 18 eingebracht. Die Auskleidung 18 ist mit Aussparungen 24a, 24b, 24c und 24d versehen. Weiterhin besitzt die Auskleidung 18 im Bereich des Einlasses 14 und des Auslasses 16 Verstärkungen 26. Im Inneren des Pumpengehäuses 12 sind die Drehkolben 20a und 20b angeordnet mit denen das Fördermedium vom Einlass 14 zum Auslass 16 gepumpt wird. Die Aussparungen 24a, 24b, 24c und 24d sind alle geöffnet. Die der gezeigten Stellung der Drehkolben kann Medium in die Aussparungen 24a und 24c hineinströmen und aus den Aussparungen 24b und 24d kann Medium hinaus strömen.

Die **Fig. 2** bis **4** zeigen verschiedene Stellungen der Drehkolben 20a und 20b mit Kontakt zur Auskleidung 18 des Pumpengehäuses (nicht dargestellt). **Fig. 2** zeigt eine Stellung, in der die Drehkolben 20a und 20b parallel zueinander angeordnet sind. Die Pumpenräume 22a und 22b sind geöffnet. Der Pumpenraum 22a ist zum Einlass 14 hin geöffnet, so dass Medium in die Drehkolbenpumpe einströmen kann.

Der Pumpenraum 22b ist zum Auslass 16 hin geöffnet, so das Medium aus der Drehkolbenpumpe hinaus strömen kann. Die Verstärkungen 26 sind mit einem Winkel w von 20 bis 160 Grad, vorzugsweise mit einem Winkel w von 45 bis 135 Grad versehen. Durch diesen Winkel w wird ein verbessertes Ein- und Ausströmen des Mediums in und aus der Drehkolbenpumpe ermöglicht. Durch die Verstärkungen 26 wird der Querschnitt des Einlasses 14 und des Auslasses 16 verringert. Zu ihren Enden 28 hin weiten sich der Einlass 14 und der Auslass 16 auf. Durch diese Aufweitung wird ein verbesserter Zulauf von Medium in die Drehkolbenpumpe und ein besseres Abpumpen des Mediums aus der Drehkolbenpumpe heraus ermöglicht.

**Fig. 3** zeigt eine zweite Stellung der Drehkolben 20a und 20b in der Auskleidung 18 des Pumpengehäuses (nicht dargestellt). Aus Gründen der Vereinfachung wird in der Figurenbeschreibung nur auf den oberen Bereich der Drehkolbenpumpe eingegangen in dem sich der Pumpenraum 22a befindet. Für den Bereich des Pumpenraumes 22b sind die Vorgänge und Anläufe analog anzusehen und zu betrachten. Der Pumpenraum 22a ist zum Einlass 14 und zum Auslass 16 hin durch den Drehkolben 20a verschlossen. Die Aussparung 24a ist geöffnet und kann Medium aufnehmen. Die Aussparung 24b ist durch den Drehkolben 20a verschlossen. Beim Verschließen der Aussparung 24b mit dem Drehkolben 20a wurde das Medium aus der Aussparung 24a heraus in Richtung Auslass 16 gefördert.

**Fig. 4** zeigt eine dritte Stellung der Drehkolben 20a und 20b mit Kontakt zur Auskleidung 18 des Pumpengehäuses (nicht dargestellt). Der Drehkolben 20a steht horizontal auf dem vertikal angeordneten Drehkolben 20b. In dieser Stellung der Drehkolben 20a und 20b ist der Pumpenraum 22a gegenüber dem Einlass 14 und dem Auslass 16 verschlossen. Die beiden Aussparungen 24a und 24b sind zum Pumpenraum 22a hin geöffnet. Beim Öffnen der Aussparung 24b zum Pumpenraum 22a hin, kann Medium von der Aussparung 24b in den Pumpenraum 22a fliesen. Dadurch wird der Druck im Pumpenraum 22a erhöht. Beim anschließenden kompletten öffnen des Pumpenraums 22a hin zum Auslass 16, ist die Druckausgleichsströmung wesentlich geringer, da der Differenzdruck zwischen Pumpenraum 22a und dem Auslass 16 bereits deutlich reduziert wurde.

**Fig. 5** zeigt eine Auskleidung 18 für eine erfindungsgemäße Drehkolbenpumpe mit zwölf Aussparungen 24. Die zwölf Aussparungen 24 sind auf die zwei Pumpenräume 22a und 22b verteilt. Die Aussparungen 24 sind in vier Gruppen zu je drei Aussparungen 24 angeordnet. Durch die Verwendung der zusätzlichen Aussparungen 24 ist es möglich den Druck in den Pumpenräumen 22a und 22b stufenweise zur erhöhen und zu verringern. Auch die Pulsation ist durch diese Vorgehensweise noch einmal veränderbar. Die Aussparungen 24 werden durch die Drehkolben 20a und 20b nacheinander geöffnet und/oder verschlossen. So dass sich der jeweilige Druck stufenweise verändern lässt.

Die Erfindung wurde unter Bezugnahme auf eine bevorzugte Ausführungsform beschrieben.

### Bezugszeichen

- 10: Drehkolbenpumpe
- 12: Pumpengehäuse
- 14: Einlass
- 16: Auslass
- 18: Auskleidung
- 20: Drehkolben (20a, 20b)
- 22: Pumpenraum (22a, 22b
- 24: Aussparung (in den Figuren 24a, 24b, 24c, 24d)
- 26: Verstärkung
- 28: Enden
- w: Winkel

## Patentansprüche

1. Drehkolbenpumpe (10) bestehend aus einem Pumpengehäuse (12) welches mit einem Einlass (14) und einem Auslass (16) versehen ist, das Pumpengehäuse (12) weist eine Auskleidung (18) auf und in dem Pumpengehäuse (12), beziehungsweise innerhalb der Auskleidung (18) sind mindestens zwei entgegengesetzt rotierende Drehkolben (20) angeordnet, die während ihrer Drehung Pumpenräume (22) ausbilden, wobei die Drehkolben (20) gegeneinander und gegen die Auskleidung (18) innerhalb des Pumpengehäuses (12) abgedichtet sind, wobei das Pumpengehäuse (12) und/oder die Auskleidung (18) im Bereich des Einlasses (14) und im Bereich des Auslasses (16) jeweils Verstärkungen (26) der Auskleidung (18) aufweist, durch welche eine Querschnittsreduzierung realisiert ist und dass sich der Querschnitt des Einlasses (14) und des Auslasses (16) von den Verstärkungen (26) zu den Enden (28) hin aufweitet, **dadurch gekennzeichnet, dass** in der Auskleidung (18) in jedem Pumpenraum (22) mindestens zwei Aussparungen (24) angeordnet sind, wobei die Aussparungen (24) in räumlicher Nähe zum Einlass (14) und/oder zum Auslass (16) angeordnet sind.

2. Drehkolbenpumpe (10) nach Anspruch 1, **dadurch gekennzeichnet, dass** in jedem Pumpenraum (22) vier Aussparungen (24) angeordnet sind, wobei die Aussparungen (24) immer paarweise angeordnet sind.

3. Drehkolbenpumpe (10) nach einem der Ansprüche 1 oder 2, **dadurch gekennzeichnet, dass** durch das Öffnen und Schließen der Aussparungen (24), durch die Drehkolben (20) die Druckverhältnisse in den Pumpenräumen (22) im Bereich des Einlasses (14) und/oder im Bereich des Auslasses (16) veränderbar und somit die Pulsation der Drehkolbenpumpe (10) vermeidbar ist.

4. Drehkolbenpumpe (10) nach Anspruch 3, **dadurch gekennzeichnet, dass** durch die Aufweitung der Querschnitte des Einlasses (14) und des Auslasses (16) von den Verstärkungen (26) zu den Enden (28) hin ein verbesserter Zulauf von Medium in die Drehkolbenpumpe (10) und ein besseres Abpumpen des Mediums aus der Drehkolbenpumpe (10) heraus möglich ist, wodurch die Strömung des Fördermediums durch die Drehkolbenpumpe (10) optimiert ist und wobei die optimierte Strömung des Fördermediums, in Kombination mit den Aussparungen (24), eine zusätzliche Verringerung der Pulsation bewirkt.

5. Drehkolbenpumpe (10) nach einem der Ansprüche 1 bis 4, **dadurch gekennzeichnet, dass** der Abstand der Aussparungen (24) vom Einlass (14) oder vom Auslass (16) das Zwei- bis Fünffache des Querschnitts der Aussparungen (24) beträgt.

6. Drehkolbenpumpe (10) nach einem der Ansprüche 1 bis 5, **dadurch gekennzeichnet, dass** die Aussparungen (24) unterschiedliche Querschnitte aufweisen.

7. Drehkolbenpumpe (10) nach einem der Ansprüche 1 bis 6, **dadurch gekennzeichnet, dass** zwischen den Aussparungen (24) ein Abstand besteht.

8. Drehkolbenpumpe (10) nach einem der Ansprüche 1 bis 7, **dadurch gekennzeichnet, dass** die Aussparungen (24) eine Tiefe aufweisen, wobei die Tiefe mindestens zehn bis dreißig Prozent der Wandstärke der Auskleidung (18) beträgt.

9. Drehkolbenpumpe nach einem der Ansprüche 1 bis 8, **dadurch gekennzeichnet, dass** die Aussparungen (24) unterschiedliche Tiefen aufweisen.

## Claims

1. A rotary piston pump (10) consisting of a pump housing (12), which is provided with an inlet (14) and an outlet (16), the pump housing (12) having a lining (18), and at least two rotary pistons (20) rotating in opposite directions are arranged in the pump housing (12) or inside the lining (18), respectively, and form pump rooms (22) during their rotation, wherein the rotary pistons (20) are sealed against one another and against the lining (18) inside the pump housing (12), wherein, in the region of the inlet (14) and in the region of the outlet (16), the pump housing (12) and/or the lining (18) each has reinforcements (26) of the lining (18), by means of which a cross section reduction is realized and that the cross section of the inlet (14) and of the outlet (16) widens from the reinforcements (26) to the ends (28), **characterized in that** at least two recesses (24) are arranged in the lining (18) in each pump room (22), wherein the recesses (24) are arranged in spatial proximity to the inlet (14) and/or to the outlet (16).

2. The rotary piston pump (10) according to claim 1, **characterized in that** four recesses (24) are arranged in each pump room (22), wherein the recesses (24) are always arranged in pairs.

3. The rotary piston pump (10) according to one of claims 1 or 2, **characterized in that** the pressure ratios in the pump rooms (22) in the region of the inlet (14) and/or in the region of the outlet (16) can be changed and the pulsation of the rotary piston pump (10) can thus be avoided by means of the rotary pistons (20) by opening and closing the recesses (24).

4. The rotary piston pump (10) according to claim 3, **characterized in that** an improved inflow of medium into the rotary piston pump (10) and an improved drainage of the medium out of the rotary piston pump (10) is possible by the widening of the cross sections of the inlet (14) and of the outlet (16) from the reinforcements (26) towards the ends (28), whereby the flow of the conveying medium through the rotary piston pump (10) is optimized and wherein the optimized flow of the conveying medium, in combination with the recesses (24), effects an additional reduction of the pulsation.

5. The rotary piston pump (10) according to one of claims 1 to 4, **characterized in that** the distance of the recesses (24) from the inlet (14) or from the outlet (16) is two- to five-times the cross section of the recesses (24).

6. The rotary piston pump (10) according to one of claims 1 to 5, **characterized in that** the recesses (24) have different cross sections.

7. The rotary piston pump (10) according to one of claims 1 to 6, **characterized in that** a distance exists between the recesses (24).

8. The rotary piston pump (10) according to one of claims 1 to 7, **characterized in that** the recesses (24) have a depth, wherein the depth is at least ten to thirty percent of the wall thickness of the lining (18).

9. The rotary piston pump according to one of claims 1 to 8, **characterized in that** the recesses (24) have different depths.

## Revendications

1. Pompe à pistons rotatifs (10) constituée d'un boîtier de pompe (12) pourvu d'une entrée (14) et d'une sortie (16), dans laquelle le boîtier de pompe (12) présente un revêtement (18) et au moins deux pistons rotatifs (20) tournant dans des directions opposées sont disposés dans le boîtier de pompe (12), le cas échéant dans le revêtement (18), lesquels forment des espaces de pompe (22) pendant leur rotation, dans laquelle les pistons rotatifs (20) sont isolés l'un par rapport à l'autre et par rapport au revêtement (18) à l'intérieur du boîtier de pompe (12), dans laquelle le boîtier de pompe (12) et/ou le revêtement (18) présentent des renforts (26) du revêtement (18) respectivement dans la région de l'entrée (14) et dans la région de la sortie (16), permettant de réaliser une réduction de section transversale, et dans laquelle la section transversale de l'entrée (14) et de la sortie (16) s'élargit à partir des renforts (26) vers les extrémités (28), **caractérisée en ce qu'**au moins deux cavités (24) sont disposées dans le revêtement (18) dans chaque espace de pompe (22), les cavités (24) étant disposés à proximité de l'entrée (14) et/ou de la sortie (16).

2. Pompe à pistons rotatifs (10) selon la revendication 1, **caractérisée en ce que** quatre cavités (24) sont disposées dans chaque espace de pompe (22), les cavités (24) étant toujours disposées par paires.

3. Pompe à pistons rotatifs (10) selon l'une des revendications 1 ou 2, **caractérisée en ce que** l'ouverture et la fermeture des cavités (24) par les pistons rotatifs (20) permet de modifier les rapports de pression dans les espaces de pompe (22) dans la région de l'entrée (14) et/ dans la région de la sortie (16), et d'éviter ainsi la pulsation de la pompe à pistons rotatifs (10).

4. Pompe à pistons rotatifs (10) selon la revendication 3, **caractérisée en ce que** l'élargissement des sections transversales de l'entrée (14) et de la sortie (16) à partir des renforts (26) vers les extrémités (28) permet d'améliorer l'alimentation d'un fluide dans la pompe à pistons rotatifs (10) et le pompage du fluide hors de la pompe à pistons rotatifs (10), moyennant quoi l'écoulement du fluide de transport à travers la pompe à pistons rotatifs (10) est optimisé, et dans laquelle l'écoulement optimisé du fluide de transport, en combinaison avec les cavités (24), permet de réduire encore davantage la pulsation.

5. Pompe à pistons rotatifs (10) selon l'une des revendications 1 à 4, **caractérisée en ce que** l'écart entre les cavités (24) et l'entrée (14) ou la sortie (16) mesure deux à cinq fois la section transversale des cavités (24).

6. Pompe à pistons rotatifs (10) selon l'une des revendications 1 à 5, **caractérisée en ce que** les cavités (24) présentent des sections transversales différentes.

7. Pompe à pistons rotatifs (10) selon l'une des revendications 1 à 6, **caractérisée en ce qu'**un espacement est présent entre les cavités (24).

8. Pompe à pistons rotatifs (10) selon l'une des revendications 1 à 7, **caractérisée en ce que** les cavités (24) présentent une profondeur, la profondeur mesurant au moins dix à trente pourcent de l'épaisseur de paroi du revêtement (18).

9. Pompe à pistons rotatifs selon l'une des revendications 1 à 8, **caractérisée en ce que** les cavités (24) présentent des profondeurs différentes.
